# EUROPÄISCHE PATENTSCHRIFT

(11) **EP 2 348 177 B1**
(45) Veröffentlichungstag und Bekanntmachung des Hinweises auf die Patenterteilung: **09.11.2016**
(21) Anmeldenummer: 10195858.5
(22) Anmeldetag: 20.12.2010
(51) Int. Cl.: E05C 9/18, E05B 63/06, E05B 17/00

(54) **Verschluss eines Treibstangenbeschlages**
Locking unit of an espagnolette fitting
Unité de verrouillage d'une ferrure à tringle

(30) Priorität: 22.01.2010 DE 102010001126
(43) Veröffentlichungstag der Anmeldung: 27.07.2011
(73) Patentinhaber: Aug. Winkhaus GmbH & Co. KG, 48291 Telgte (DE)
(72) Erfinder: Bernsmann, Wolfgang, 48291, Telgte (DE); Niehues, Stefan, 48231, Warendorf (DE); Oeltjebruns, Henning, 48161, Münster (DE); Kaup, Ludger, 48165, Münster (DE)

(56) Entgegenhaltungen:
- EP-B1- 1 286 012
- DE-A1-102004 054 979
- DE-A1-102004 060 717
- DE-C2- 19 857 597
- FR-A1- 2 798 951
- GB-A- 2 210 098
- US-A- 6 152 497

## Beschreibung

Die Erfindung betrifft einen Verschluss eines Treibstangenbeschlages eines einen gegen einen Rahmen schwenkbaren Flügels eines Fensters, einer Fenstertür oder dergleichen, mit einem von einer längsverschieblichen Treibstange antreibbaren Riegelelement, welches in von einer versenkten Stellung in eine hervorstehende Stellung um eine parallel zur vorgesehenen Schieberichtung der Treibstange angeordneten Schwenkachse schwenkbar gelagert ist, und mit einem dem in der hervorstehenden Stellung befindlichen Riegelelement gegenüberstehenden Gegenlager, wobei das Riegelelement zur Befestigung an dem Rahmen oder dem Flügel und das Gegenlager an dem jeweils gegenüberliegenden Bauteil vorgesehen ist.

Ein solcher Verschluss ist beispielsweise aus der EP 1 286 012 B1 bekannt. Bei diesem Verschluss hat das Riegelelement einen Haken, welcher in der verriegelten Stellung einen Vorsprung des Gegenlagers hintergreift. In der verriegelten Stellung kann sich das Riegelelement zudem an dem Gegenlager abstützen und den Flügel gegen den Rahmen drücken. Da die Stellung des Hakens in der verriegelten Stellung des Treibstangenbeschlages fest vorgegeben ist, lassen sich Toleranzen zwischen Rahmen und Flügel nicht ausgleichen. Daher ist eine Vorspannung des Flügels gegen den Rahmen bei diesem Verschluss nicht sichergestellt, was die Möglichkeit von Undichtigkeiten des Fensters zur Folge hat.

Aus der DE 198 57 597 C2 ist ein Beschlagteil zur Andruckverstellvorrichtung bei einem Fenster bekannt geworden, bei dem ein Andruckhebel auf einem exzentrischen Lagerbolzen gelagert ist. Durch eine Verdrehung des Lagerbolzens lässt sich die Vorspannung des Flügels gegen den Rahmen verstellen. Nachteilig bei diesem Beschlagteil ist jedoch, dass sich der Lagerbolzen nach einiger Betriebszeit durch den Antrieb des Andruckhebels verdrehen kann, was eine Veränderung der Vorspannung des Flügels zur Folge hat.

Der Erfindung liegt das Problem zugrunde, einen Verschluss der eingangs genannten Art so weiter zu bilden, dass die Vorspannung des Flügels gegen den Rahmen bei verriegeltem Fenster dauerhaft einstellbar ist.

Dieses Problem wird erfindungsgemäß dadurch gelöst, dass das Riegelelement oder das Gegenlager ein Grundelement und ein mit dem Grundelement verbundenes Stützelement hat, dass das Stützelement eine dem jeweils gegenüberliegenden Bauteil gegenüberstehende, eben gestaltete Stützfläche hat, wobei eine Vorspannkraft des Flügels gegen den Rahmen durch eine Variation des Stützelements mit entsprechender Höhe der Stützfläche einstellbar ist.

Durch diese Gestaltung wird das Riegelelement gegen das Gegenlager gedrückt, so dass eine Anpresskraft des Flügels gegen den Rahmen durch die Stützfläche geführt ist. Da die Stützfläche auf einem Stützelement angeordnet ist, lässt sich die Vorspannkraft des Flügels gegen den Rahmen durch die Variation des Stützelementes mit entsprechender Höhe der Stützfläche einstellen. Damit ist die Vorspannung des Flügels gegen den Rahmen dauerhaft eingestellt. Vorzugsweise ist das Stützelement auf dem Riegelelement angeordnet und steht einer zweiten, am Gegenlager angeordneten Stützfläche gegenüber.

Das Stützelement lässt sich gemäß einer vorteilhaften Weiterbildung der Erfindung einfach an dem Grundelement montieren, wenn das Stützelement formschlüssig und lösbar mit dem Grundelement verbunden ist. Weiterhin lassen sich hierdurch verschiedene Stützelemente mit unterschiedlichen Stärken vorrätig halten und entsprechend den Toleranzen zwischen Flügel und Rahmen oder dem vorgesehenen Anpressdruck montieren.

Das Stützelement ist gemäß einer anderen vorteilhaften Weiterbildung der Erfindung besonders zuverlässig in seiner Lage im Grundelement gehalten, wenn das Grundelement eine Nut zur Aufnahme des Stützelementes hat. Durch diese Gestaltung lässt sich zudem das Stützelement bei der Montage einfach in das Grundelement einschieben.

Ein Toleranzausgleich zwischen Rahmen und Flügel lässt sich gemäß einer anderen vorteilhaften Weiterbildung der Erfindung einfach sicherstellen, wenn das Stützelement aus Federstahl gefertigt ist.

Im montierten Zustand des erfindungsgemäßen Verschlusses lässt sich die Vorspannung des Flügels einfach einstellen, wenn die Höhe der Stützfläche gegenüber dem Grundelement verstellbar ist.

Die Verstellbarkeit der Höhe der Stützfläche gegenüber dem Grundelement gestaltet sich gemäß einer anderen vorteilhaften Weiterbildung der Erfindung konstruktiv besonders einfach, wenn das Stützelement zumindest eine Anschlagschraube hat. Vorzugsweise ist die zumindest eine Anschlagschraube selbsthemmend gestaltet und verhindert damit eine selbständige Verstellung der Stützfläche.

Die Anschlagschraube könnte beispielsweise das Stützelement verstellen. Die Anzahl an Bauteilen des erfindungsgemäßen Verschlusses lässt sich jedoch besonders gering halten, wenn ein Ende der zumindest einen Anschlagschraube die Stützfläche aufweist. Durch diese Gestaltung ist die zumindest eine Anschlagschraube selbst als Stützelement ausgebildet.

Die Höhe der Stützfläche gegenüber dem Grundelement kann in jeder Stellung des Riegelelementes verstellt werden, wenn ein Formschlussflächen zum Ansetzen eines Drehwerkzeuges aufweisender Schraubenkopf der Anschlagschraube die Stützfläche aufweist. Damit ist die Höhe der Stützfläche auch von der Seite der Stützfläche einstellbar.

Die Erfindung lässt zahlreiche Ausführungsformen zu. Zur weiteren Verdeutlichung ihres Grundprinzips sind zwei davon in der Zeichnung dargestellt und werden nachfolgend beschrieben. Diese zeigt in
- Fig. 1: ein Fenster mit einem erfindungsgemäßen Verschluss,
- Fig. 2: vergrößert eine Schnittdarstellung durch den Verschluss aus Figur 1 entlang der Linie II - II,
- Fig. 3: perspektivisch eine erste Ausführungsform eines Riegelelementes des erfindungsgemäßen Verschlusses,
- Fig. 4: perspektivisch eine zweite Ausführungsform des Riegelelementes des erfindungsgemäßen Verschlusses.

Figur 1 zeigt ein Fenster mit einem gegen einen Rahmen 1 schwenkbaren Flügel 2 und mit einem Treibstangenbeschlag 3 zur Verriegelung des Flügels 2 in dem Rahmen 1. Der Treibstangenbeschlag 3 hat eine von einer Handhabe 4 antreibbare Treibstange 5 und mehrere, durch die Treibstange 5 ansteuerbare Verschlüsse 6.

Figur 2 zeigt eine Schnittdarstellung durch einen der Verschlüsse 6 aus Figur 1 entlang der Linie II - II. Der Verschluss 6 hat ein an dem Flügel 2 angeordnetes Riegelelement 7 und ein in dem Rahmen 1 angeordnetes Gegenlager 8. Das Riegelelement 7 lässt sich durch den Antrieb der Treibstange 5 um eine senkrecht zur Zeichenebene angeordnete Schwenkachse von einer zurückgezogenen Stellung in die dargestellte hervorstehende Stellung schwenken. Zur Koppelung mit der Treibstange 5 hat das Riegelelement 7 eine Kulissenführung 9 für ein Koppelelement 10. Das Koppelelement 10 weist ein formschlüssig in die Treibstange 5 eindringendes Koppelglied 11 auf. In der hervorstehenden Stellung stützt sich das Riegelelement 7 mit einer eben gestalteten Stützfläche 12 an einer Stützfläche 13 des Gegenlagers 8 ab. Das Riegelelement 7 hat ein Grundelement 14 und ein mit dem Grundelement 14 verbundenes Stützelement 15. Die Stützfläche 12 des Riegelelementes 7 ist auf dem Stützelement 15 angeordnet. Das Stützelement 15 ist lösbar mit dem Grundelement 14 gefertigt und kann in verschiedenen Stärken vorrätig gehalten werden. Zur Einstellung der Vorspannung der Stützflächen 12, 13 lässt sich hierdurch einfach ein Stützelement 15 mit einer geeigneten Stärke montieren.

Figur 3 zeigt das Riegelelement 7 mit einer auf dem Flügel 2 montierten Einfassung 16 in einer ersten Ausführungsform. Bei dieser Ausführungsform hat das Grundelement 14 Nuten 17 zur formschlüssigen Aufnahme des Stützelementes 15. Das Stützelement 15 ist beispielsweise aus Kunststoff oder Federstahl gefertigt.

Figur 4 zeigt eine weitere Ausführungsform des Riegelelementes 7 aus Figur 2. Das Stützelement 15 hat zwei verstellbare Anschlagschrauben 18. Die Stützfläche 12 ist von Enden der Anschlagschrauben 18 gebildet. Diese Enden der Anschlagschrauben 18 weisen Formschlussflächen 19 zum Ansetzen eines nicht dargestellten Drehwerkzeuges auf. Durch Verdrehung der Anschlagschrauben 18 ist die Höhe der Stützfläche 12 verstellbar.

## Patentansprüche

1. Verschluss (6) eines Treibstangenbeschlages (3) eines einen gegen einen Rahmen (1) schwenkbaren Flügels (2) eines Fensters, einer Fenstertür oder dergleichen, mit einem von einer längsverschieblichen Treibstange (5) antreibbaren Riegelelement (7), welches in von einer versenkten Stellung in eine hervorstehende Stellung um eine parallel zur vorgesehenen Schieberichtung der Treibstange (5) angeordneten Schwenkachse schwenkbar gelagert ist, und mit einem dem in der hervorstehenden Stellung befindlichen Riegelelement (7) gegenüberstehenden Gegenlager (8), wobei das Riegelelement (7) zur Befestigung an dem Rahmen (1) oder dem Flügel (2) und das Gegenlager (8) an dem jeweils gegenüberliegenden Bauteil vorgesehen ist, **dadurch gekennzeichnet, dass** das Riegelelement (7) oder das Gegenlager (8) ein Grundelement (14) und ein mit dem Grundelement (14) verbundenes Stützelement (15) hat, dass das Stützelement (15) eine dem jeweils gegenüberliegenden Bauteil gegenüberstehende, eben gestaltete Stützfläche (12) hat, wobei eine Vorspannkraft des Flügels (2) gegen den Rahmen (1) durch eine Variation des Stützelements (15) mit entsprechender Höhe der Stützfläche (12) einstellbar ist.

2. Verschluss nach Anspruch 1, **dadurch gekennzeichnet, dass** das Stützelement (15) formschlüssig und lösbar mit dem Grundelement (14) verbunden ist.

3. Verschluss nach Anspruch 1 oder 2, **dadurch gekennzeichnet, dass** das Grundelement (14) eine Nut (17) zur Aufnahme des Stützelementes (15) hat.

4. Verschluss nach einem der vorhergehenden Ansprüche, **dadurch gekennzeichnet, dass** das Stützelement (15) aus Federstahl gefertigt ist.

5. Verschluss nach einem der vorhergehenden Ansprüche, **dadurch gekennzeichnet, dass** die Höhe der Stützfläche (12) gegenüber dem Grundelement (14) verstellbar ist.

6. Verschluss nach Anspruch 5, **dadurch gekennzeichnet, dass** das Stützelement (15) zumindest eine Anschlagschraube (18) hat.

7. Verschluss nach Anspruch 6, **dadurch gekennzeichnet, dass** ein Ende der zumindest einen Anschlagschraube (18) die Stützfläche (12) aufweist.

8. Verschluss nach Anspruch 5 oder 6, **dadurch gekennzeichnet, dass** ein Formschlussflächen (19) zum Ansetzen eines Drehwerkzeuges aufweisender Schraubenkopf der Anschlagschraube (18) die Stützfläche (12) aufweist.

## Claims

1. Locking unit (6) of an espagnolette fitting (3) of a casement (2) of a window, French door or the like being pivotable against a frame (1), with a latch element (7) that is actuatable by a longitudinally moveable espagnolette (5) and which is pivot-mounted from a sunk position into a protruding position about a pivot axis arranged parallel to the provided direction of movement of the espagnolette (5), and with a counter bearing (8) facing the latch element (7) being in the protruding position, wherein the latch element (7) is provided for fastening on the frame (1) or the casement (2) and the counter bearing (8) on the respectively opposite component, **characterized in that** the latch element (7) or the counter bearing (8) has a basic element (14) and a support element (15) connected to the basic element (14), **in that** the support element (15) has a support surface (12) facing the respective opposite component and has a planar design, wherein a pretensioning force of the casement (2) against the frame (1) is adjustable by a variation of the support element (15) with corresponding height of the support surface (12).

2. Locking unit according to claim 1, **characterized in that** the support element (15) is connected with positive locking and detachably with the basic element (14).

3. Locking unit according to claim 1 or 2, **characterized in that** the basic element (14) has a groove (17) for receiving the support element (15).

4. Locking unit according to one of the preceding claims, **characterized in that** the support element (15) is made of spring steel.

5. Locking unit according to one of the preceding claims, **characterized in that** the height of the support surface (12) is adjustable compared to the basic element (14).

6. Locking unit according to claim 5, **characterized in that** the support element (15) has at least one stop screw (18).

7. Locking unit according to claim 6, **characterized in that** an end of the at least one stop screw (18) has the support surface (12).

8. Locking unit according to claim 5 or 6, **characterized in that** a screw head of the stop screw (18) having positive locking surfaces (19) for applying a turning tool has the support surface (12).

## Revendications

1. Unité de verrouillage (6) d'une ferrure à crémone (3) d'un vantail (2) d'une fenêtre, d'une porte-fenêtre ou similaire pouvant pivoter contre un cadre (1), dotée d'un élément de verrouillage (7) étant actionnable par une crémone mobile longitudinalement (5) et étant monté sur pivot d'une position enfoncée à une position en saillie autour d'un axe de pivotement disposé parallèlement à la direction de mouvement prévue de la crémone (5), et dotée d'un contre-palier (8) faisant face à l'élément de verrouillage (7) étant dans la position en saillie, dans laquelle l'élément de verrouillage (7) est prévu pour se fixer sur le cadre (1) ou le vantail (2) et le contre-palier (8) sur le composant opposé respectif, **caractérisée en ce que** l'élément de verrouillage (7) ou le contre-palier (8) possède un élément de base (14) et un élément de support (15) relié à l'élément de base (14), **en ce que** l'élément de support (15) possède une surface de support (12) faisant face au composant opposé respectif et possède une conception planaire, dans laquelle une force de prétension du vantail (2) contre le cadre (1) est réglable par une variation de l'élément de support (15) ayant une hauteur correspondante à la surface de support (12).

2. Unité de verrouillage selon la revendication 1, **caractérisée en ce que** l'élément de support (15) est relié avec un verrouillage par enclenchement et peut se détacher de l'élément de base (14).

3. Unité de verrouillage selon la revendication 1 ou 2, **caractérisée en ce que** l'élément de base (14) possède une rainure (17) pour recevoir l'élément de support (15).

4. Unité de verrouillage selon l'une des revendications précédentes, **caractérisée en ce que** l'élément de support (15) est réalisé en un acier à ressorts.

5. Unité de verrouillage selon l'une des revendications précédentes, **caractérisée en ce que** la hauteur de la surface de support (12) est réglable par rapport à l'élément de base (14).

6. Unité de verrouillage selon la revendication 5, **caractérisée en ce que** l'élément de support (15) possède au moins une vis d'arrêt (18).

7. Unité de verrouillage selon la revendication 6, **caractérisée en ce qu'une** extrémité de l'au moins une vis d'arrêt (18) possède la surface de support (12).

8. Unité de verrouillage selon la revendication 5 ou 6, **caractérisée en ce qu'une** tête de vis de la vis d'arrêt (18) ayant des surfaces de verrouillage par enclenchement (19) pour appliquer un outil tournant possède la surface de support (12).
